# EUROPÄISCHE PATENTSCHRIFT

(11) **EP 0 504 111 B1**
(45) Veröffentlichungstag und Bekanntmachung des Hinweises auf die Patenterteilung: **07.12.1994**
(21) Anmeldenummer: 92810169.0
(22) Anmeldetag: 05.03.1992
(51) Int. Cl.: D01H 9/16

(54) **Verfahren und Vorrichtung zum Herstellen einer Spule**
Procedure and device for making a bobbin
Procédé et dispositif pour faire une bobine

(30) Priorität: 14.03.1991 DE 4108233
(43) Veröffentlichungstag der Anmeldung: 16.09.1992
(73) Patentinhaber: MASCHINENFABRIK RIETER AG, CH-8406 Winterthur (CH)
(72) Erfinder: Isler, Robert, CH-8542 Wiesendangen (CH); Fritschi, Isidor, CH-8450 Andelfingen (CH); Mena, José Antonio, CH-8180 Bülach (CH)

(56) Entgegenhaltungen:
- EP-A- 0 026 341
- EP-A- 0 409 755
- CH-A- 626 663
- DE-A- 3 803 521
- FR-A- 2 303 104

## Beschreibung

Die Erfindung betrifft ein Verfahren zum Herstellen einer Spule mit einem gewünschten Spulendurchmesser durch Aufwickeln einer Lunte od. dgl. auf eine Hülse mittels eines Übergabeelementes, wobei Übergabeelement und Hülse bzw. Spule innerhalb eines von Endschaltern od. dgl. begrenzten Aufwickelhubes relativ zueinander bewegt werden, sowie eine Vorrichtung hierfür und eine durch das Verfahren hergestellte Spule.

Bekanntermassen wird ein Vorgarn, welches noch aus relativ losen Fasern besteht, in einer Vorspinneinrichtung zu einer Spule aufgewickelt.

Als Vorspinneinrichtung ist insbesondere der Flyer bekannt, bei welchem eine faserige Lunte von einen Streckwerk durch einen hohlen Arm eines Flügels zu einer Spule geführt wird. Dieser Flügel hat die Form einer aufgehängten, rotierenden Gabel, wobei dem hohlen Arm noch als Gegengewicht ein Gegenarm zugeordnet ist. Beide Arme rotieren um die Spule bzw. bei Beginn des Aufwickelvorganges um eine Hülse, wobei durch das Aufwickeln die Lunte aus dem hohlen Arm gezogen wird.

Beim Aufwickeln selbst kann entweder die Hülse bzw. Spule oder aber der Flügel einen Aufwickelhub vollführen, so dass die Aufwickellagen auf der Spule schraubenförmig angeordnet sind.

Jeweils beim Erreichen eines oberen und eines unteren Umkehrpunktes des Aufwickelhubes werden Spule bzw. Flügel in entgegengesetzte Hubrichtung versetzt, so dass auf der Hülse schlussendlich die Spule Lage für Lage aufgebracht wird. In der Regel geschieht die Umkehrung des Aufwickelhubes gesteuert durch Endschalter, jedoch sind hier auch andere elektronische Hilfsmittel denkbar. Werden beispielsweise mechanische Endschalter benutzt, so sind diese an Spindeln angeordnet, so dass sie jeweils bei jeder Umkehrung ein Stück zueinander bewegt werden. Hierdurch entstehen die bekannten Spulen mit konischen Flanken.

Ist ein gewünschter Spulendurchmesser erreicht, so soll die Lunte abgerissen werden, so dass an der Spule ein Luntenende verbleibt. Das Abreissen soll automatisch erfolgen. Ein besonders bevorzugtes Beispiel ist in der CH-PS 626 663 gezeigt, wo durch Stillsetzen von Spule und Flügel und ein darauf erfolgendes relatives Bewegen von Flügel und Spule zueinander ein Abreissen der Lunte erfolgt. Dabei liegt das Luntenende der Spulenoberfläche an und findet durch seine Faserigkeit in der Regel einen genügenden Halt an der Spulenoberfläche. Dagegen muss beispielsweise nach der DE-OS 38 03 521 durch eine gesonderte Andrückvorrichtung das Luntenende an die Spule angedrückt werden, was konstruktiv sehr kompliziert ist.

Nachteilig ist in beiden Fällen, dass das Luntenende relativ frei auf der Spulenoberfläche aufliegt. Bekanntermassen kann eine derartige Vorgarnspule zur weiteren Verarbeitung automatisch transportiert werden. Dies geschieht beispielsweise an Hängebahnen, an denen die fertigen Spulen nahe beieinander und frei hängen. Beim Betrieb dieser Hängebahn kommt es vor, daß die Spulen sich berühren, wobei sie sich oberflächlich reiben. Hierdurch kommt es zu einem Ablösen des Luntenendes von der Spulenoberfläche, so dass das Luntenende nach unten fällt, sich verfangen kann und nachgeschleppt wird. Dies kann auch unter dem Einfluss des Luftzuges oder plötzlicher Bewegungen der Transporteinrichtung erfolgen. Dieser Vorgang ist äusserst unerwünscht, da er zu Betriebsstörungen führt.

Der Erfindung liegt die Aufgabe zugrunde, diesen Nachteil zu beseitigen und insbesondere das Luntenende vor einem unbeabsichtigten Ablösen von der Spulenoberfläche zu schützen.

Zur Lösung der Aufgabe führt, dass nach Erreichen des gewünschten Durchmessers auf die dann vorhandene Spulenoberfläche Zusatzlagen aufgewickelt werden, welche bei verkürztem Wickelhub einen terrassenförmigen Absatz und in der Spulenoberfläche eine Nische zum Einlegen eines Luntenendes bilden.

Während es bislang nur bekannt war, dass nach Erreichen des letzten Umkehrpunktes des Aufwickelhubes nach wenigen Windungen ein Abreissen der Lunte eingeleitet wurde, sollen nun gezielt mehrere Zusatzlagen aufgewickelt werden. Erfolgt z. B. das Aufwickeln von drei Zusatzlagen, so wird ein terrassenförmiger Absatz ausgebildet, welcher das an der Spulenoberfläche anliegende Luntenende überragt. Berühren sich dann beim Transport die Spulen, so bilden diese Zusatzlagen einen Puffer, der das Luntenende schützt. Selbst wenn das Luntenende, aus welchem Grund auch immer, etwas von der Spulenoberfläche abgelöst wird, so fällt es als nächstes auf den terrassenförmigen Absatz und bleibt dort in der Nische liegen.

Es versteht sich von selbst, dass je nach Bedarf drei, fünf, sieben oder eine beliebige ungerade Zahl von Zusatzlagen aufgewickelt werden können. Versuche haben aber gezeigt, dass bereits drei Zusatzlagen genügen. Hierdurch wird auch der zusätzliche Aufwand minimiert.

Damit das Luntenende tatsächlich in der Nische zu liegen kommt und dort auch verbleibt, kann bevorzugt nach dein Aufbau der Zusatzlagen noch eine Windung auf der ursprünglichen, nicht von Zusatzlagen überdeckten Spulenoberflächen mit geringerem Durchmesser hergestellt werden. Dabei wird das Luntenende in die von den Zusatzlagen gebildete Nische hineingezogen und haftet besser an der Spulenoberfläche, auch nachdem es abgerissen ist.

Die Steuerung für diesen zusätzlichen Verfahrensschritt ist ebenfalls äusserst einfach. Für den unteren Umkehrpunkt auch der Zusatzlagen wird der bereits vorhandene Endschalter benutzt. Dagegen wird der obere Endschalter nach Erreichen des gewünschten Spulendurchmessers abgeschaltet und ein Zwischenendschalter eingeschaltet. Dieser Zwischenendschalter bestimmt den oberen Umkehrpunkt der Zusatzlagen. Es versteht sich von selbst, dass auch dieser Zwischenendschalter bewegbar ausgebildet sein kann, so dass auch dieser Absatz schräg zur Spulenoberfläche verlaufen kann. Allerdings ist dies nicht zwingend notwendig, da die Lunte für drei oder fünf Zusatzlagen genügend Halt findet, selbst wenn sie Lage für Lage direkt aufeinandergelegt wird. Bei dieser Zahl von Zusatzlagen kann der zwischenliegende Endschalter ortsfest bleiben, so dass der Absatz etwa rechtwinklig zur Spulenoberfläche verläuft.

Die End- und auch die Zwischenlage brauchen nicht von mechanischen Endschaltern bestimmt zu werden. Beispielsweise ist die End- und Zwischenlagebegrenzung auch auf elektronischem Wege möglich. Hier bieten sich insbesondere elektronische und elektromechanische Wegstrecken- und Winkelmesser an, wie beispielsweise Incrementalgeber, Lineargeber, Potentiometer od. dgl.. Alle bekannten Endlagenbegrenzer sollen vom vorliegenden Erfindungsgedanken umfasst sein.

Schliesslich wird vom Erfindungsgedanken auch eine Spule erfasst, die mittels des erfindungsgemässen Verfahrens und der erfindungsgemässen Vorrichtung hergestellt ist.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Figur 1: eine schematische Seitenansicht eines Ausschnittes aus einer mit Flügeln ausgerüsteten Vorspinnmaschine (Flyer);
- Figur 2: eine schematische Seitenansicht des Ausschnittes gemäss Figur 1 in einer weiteren Gebrauchslage;
- Figur 3: eine vergrösserte Seitenansicht einer gerade fertig gewickelten Spule;
- Figur 4: eine Prinzipdarstellung einer Ausführungsvariante einer Steuerung der Bewegung einer Spule;
- Figur 5: eine Prinzipdarstellung einer weiteren Ausführungsvariante der Steuerung einer Spulenbewegung;
- Figur 6: eine Darstellung des Verlaufes der Steuerung der Spulenbewegung mit Endschaltern gemäß Figur 4;
- Figur 7: eine Darstellung des Steuerungsverlaufes der Spulenbewegung auf elektronischem Wege gemäß Figur 5.

Gemäss Figur 1 ist auf einer Spindel 1 eine abnehmbare Hülse 2 aufgesetzt. Dabei begrenzt ein Anschlagring 3 die Einstecktiefe der Spindel 1 in die Hülse 2.

Auf die Hülse 2 wird eine Lunte 4 aufgewickelt, wobei ein Luntenanfang 5 zwischen Hülse 2 und Anschlagring 3 eingeklemmt sein kann, wie dies in der CH-PS 626 663 beschrieben ist.

Die Lunte 4 wird durch einen hohlen Arm 6 eines Flügels 7 herangeführt, wobei dem hohlen Arm 6 als Gegengewicht ein Gegenarm 8 zugeordnet ist. Auf diese Weise hat der Flügel 7 die Form einer aufgehängten Gabel, wobei der hohle Arm 6 und der Gegenarm 8 zu einem Drehstück 9 miteinander verbunden sind, welches in einem Lager 10 dreht.

Das Drehstück 9 ist ebenfalls hohl ausgebildet, so dass die Lunte 4 beispielsweise von einem nicht näher gezeigten Streckwerk herangeführt und durch einen Kanal 11 in dem hohlen Arm 6 geführt sein kann.

Die Lunte 4 tritt am unteren Ende des hohlen Armes 6 aus diesem aus und ist dann, bevorzugt mehrmals, um einen Pressfinger 12 gewickelt, welcher an dem hohlen Arm 6 festliegt. Bevorzugt ist der Pressfinger 12 mit dem hohlen Arm 6 mittels eines Drehringes 13 verbunden, so dass der Pressfinger 12 um den hohlen Arm 6 in Richtung auf die Spule 14 hin gedreht werden kann. Dabei führt die Lunte 4 nach einer letzten Drehung um einen Pressfingerarm 15 herum von aussen her durch eine Öffnung 16 in einer Pressfingerscheibe 17 zur Oberfläche der Spule 14 hin.

Während des Aufwickelns der Lunte 4 bewegt sich die Spule 14 in Richtung des Doppelpfeiles x, so dass die Lunte 4 lagenweise aufgewickelt wird. Die erste Lage befindet sich dabei auf der Hülse 2, während danach die folgenden Lagen jeweils über die bereits vorhandenen Lagen aufgewickelt werden. Dieser Aufwickelhub x wird jeweils von in Figur 3 gezeigten Endschaltern 18 und 19 begrenzt, welche an einer in Figur 4 gezeigten Spindel 30 mit gegenläufigen Gewindesteigungen 31 und 32 angeordnet sind, die jeweils nach Hubumkehr die Endschalter 18 und 19 um ein vorbestimmtes Stück zueinander bewegen. Hierbei ergibt sich die konische Ausgestaltung der beiden Endflächen der Spule 14.

Sobald die Spule 14 ihren gewünschten Durchmesser erreicht hat, werden die Spindel 1 und der Flügel 7 stillgesetzt. Nunmehr wird die Spindel 1 zusammen mit der Spule 14, wie in Figur 2 gezeigt, nach unten bewegt, so dass es zum Abreissen der Lunte 4 kommt, wie dies in der oben genannten CH-PS 626 663 beschrieben ist. Hierdurch entsteht auf der Spule 14 ein Luntenende 20, während am Pressfinger 12 ein Luntenbart 21 verbleibt, der für die nächste Aufwicklung der Lunte 4 auf einer weiteren Hülse 2 Verwendung findet.

Nachfolgend werden die Besonderheiten des letzten Verfahrensschrittes anhand Figur 3, 4 und 6 näher erläutert. Wie oben erwähnt, wird die Spule 14 aufgewickelt, indem sie sich zwischen den beiden Endschaltern 18 und 19 in Richtung des Aufwickelhubes x hin und her bewegt. Dabei sitzt die Spule 14 auf einem Spulentrog 33, der mit einer Kette 34, Band od. dgl. verbunden ist. Letztere ist über ein Antriebsrad 35 gelegt und endwärtig mit einem Ausgleichsgewicht 36, einer Feder od. dgl. verbunden. Das Antriebsrad 35 wird von einem nicht näher gezeigten Antrieb gedreht und hebt oder senkt damit den Spulentrog 33. Gleichzeitig hebt und senkt er auch eine Schaltkulisse 37 zwischen den Endschaltern 18 und 19.

Diese Hin- und Herbewegung geschieht solange, bis der gewünschte Durchmesser d der Spule 14 erreicht ist, wobei sich die Endschalter 18 und 19 bei jeder Hubumkehr bevorzugt durch den Spulenantrieb zueinander bewegen. Die Lunte 4 befindet sich jetzt im unteren Umkehrpunkt. Nunmehr wird, wie auch nach den bekannten Verfahren, eine weitere Lage aufgewickelt. Jedoch geschieht dies nicht bis zum oberen Umkehrpunkt, sondern nur bis zu einem Bereich zwischen dem oberen und unteren Umkehrpunkt, wobei dieser Bereich etwa in der Spulenmitte angeordnet sein dürfte. Jetzt wird jedoch nicht die Drehung der Spindel 1 bzw. des Fügels 7 abgestellt, sondern ein weiterer bevorzugt fester Endschalter 22 bewirkt wiederum ein Umkehren des Aufwickelhubes x, so dass auf einer Zusatzlage 23 eine zweite Zusatzlage 24 aufgewickelt wird.

Beim Erreichen des Endschalters 19 wird wiederum die Umkehrung des Aufwickelhubes x bewirkt, so dass es nun zum Aufwickeln einer dritten Zusatzlage 25 kommt. Dies geschieht wiederum bis zum Endschalter 22. Dieser Vorgang könnte mehrfach wiederholt werden, so dass entsprechende Zusatzlagen entstehen. Die Praxis hat gezeigt, dass bereits drei Zusatzlagen in der Regel ausreichen, jedoch sollen auch die Mehrzahlen von Zusatzlagen vom vorliegenden erfinderischen Gedanken umfasst sein.

Wesentlich ist, dass durch die Zusatzlagen 23, 24 und 25 ein Absatz 26 entsteht. Wird nun beispielsweise nach der dritten Zusatzlage 25 die Spindel 1 und auch der Flügel 7 stillgesetzt und die Spindel 1, wie oben näher beschrieben, nach unten abgezogen, so wird das Luntenende 20 in den Bereich zwischen Spulenoberfläche 27 und Absatz 26 eingelegt. Damit liegt aber dieses Spulenende 20 in einem geschützten Bereich, so dass es insbesondere bei einem Transport vor einem ungewünschten Abziehen gesichert ist.

Berühren sich beispielsweise an einer Hängebahn zwischen einem Flyer und einer Ringspinneinrichtung schwebende Spulen, so besitzen die Zusatzlagen eine Pufferfunktion und das Luntenende 20 ist auf dem terrassenförmigen Absatz 26 versteckt.

In einem bevorzugten Ausführungsbeispiel genügt es, wenn der Endschalter 22 ortsfest angeordnet ist, so dass die Zusatzlagen gleich ausgebildet sind. Selbstverständlich ist es jedoch auch möglich, dass der Endschalter 22 wie auch der Endschalter 19 für jede Zusatzlage 23, 24 und 25 zueinander verstellt werden, so dass auch der Absatz 26 konisch verläuft. Er verliert deswegen in keinem Fall seine Schutzfunktion für das Luntenende 20, da auch durch ihn eine Nische 28 gebildet ist.

In Figur 5 ist angedeutet, dass die Steuerung der Spulenbewegung nicht nur durch mechanische Endschalter sondern auch auf elektronischem bzw. elektromechanischem Wege erfolgen kann. Auch dieser Erfindungsgedanke soll selbstverständlich mit umfasst sein. So ist es beispielsweise möglich, mit der Kette 34 einen elektronischen Wegmesser 40 zu koppeln, wobei ein Verbindungsstück 41 die Bewegung der Kette 34 in Richtung x auf den elektronischen Wegmesser überträgt. Ferner kann mit dem Antriebsrad 35 auch ein elektronischer oder elektromechanischer Winkelmesser 42 gekoppelt sein. Als Winkel- bzw. Wegmesser kommen Absolutgeber, Inkrementalgeber, Lineargeber, Potentiometer, Schiebewiderstände od. dgl. in Betracht. Hier sollen alle möglichen elektronischen und elektromechanischen Weg-/Winkelmesser vom erfinderischen Gedanken mit umfaßt sein.

Im übrigen ist in Figur 5 das Ausgleichsgewicht 36 durch eine Feder 63a ersetzt.

Die Figur 7 stellt die Steuerung durch einen elektronischen bzw. elektromechanischen Weg-/Winkelmesser 40 bzw. 42 dar. Das Verfahren entspricht dabei demjenigen mit mechanischen Endschaltern und Schaltkulissen, so dass auf eine nähere Erläuterung verzichtet wird.

## Patentansprüche

1. Verfahren zum Herstellen einer Spule mit einem gewünschten Spulendurchmesser durch Aufwickeln einer Lunte (4) od. dgl. auf eine Hülse (2) mittels eines Übergabeelements (7), wobei Übergabeelement (7) und Hülse (2) bzw. Spule innerhalb eines von Endschaltern od. dgl. begrenzten Aufwickelhubes (x) relativ zueinander bewegt werden,
dadurch gekennzeichnet,
dass nach Erreichen des gewünschten Durchmessers auf die dann vorhandene Spulenoberfläche (27) Zusatzlagen (23, 24, 25) aufgewickelt werden, welche bei verkürztem Wickelhub einen terrassenförmigen Absatz (26) und in der Spulenoberfläche eine Nische (28) zum Einlegen eines Luntenendes (20) bilden.

2. Verfahren nach Anspruch 1, dadurch gekennzeichnet, dass drei oder eine ungerade Mehrzahl von Zusatzlagen (23, 24, 25) aufgewickelt werden.

3. Verfahren nach Anspruch 1 oder 2, dadurch gekennzeichnet, dass nach dem Aufwickeln der Zusatzlagen (23, 24, 25) das Übergabeelement (7) und die Spule relativ zueinander bewegt werden, so dass die Lunte (4) in die Nische (28) eingleitet und unter Ausbildung eines in der Nische (28) verbleibenden Luntenendes sowie eines am Übergabeelement (7) verbleibenden Luntenbartes (21) verbleibt.

4. Verfahren nach Anspruch 1 oder 2, dadurch gekennzeichnet, daß nach dem Aufbau der Zusatzlagen (23, 24, 25) noch wenigstens eine Windung auf dem ursprünglichen Spulemndurchmesser erzeugt wird, bevor die Lunte (4) abgerissen wird.

5. Vorrichtung zum Herstellen einer Spule mit einem gewünschten Spulendurchmesser durch Aufwickeln einer Lunte (4) od. dgl. auf einer Hülse (2) insbesondere mittels eines Flügels (7) und eines Pressfingers (12) in einer Vorspinneinrichtung (Flyer), wobei Flügel (7) und Hülse (2) bzw. Spule innerhalb eines von Endstellungbegrenzern begrenzten Aufwickelhubes (x) relativ zueinander bewegbar sind, dadurch gekennzeichnet, dass zwischen den Endstellungen eine weitere Zwischenendstellung zur Erzeugung von Zusatzlagen (23,24,25) und eines Absatzes (26) bzw. einer Nische (28) angeordnet ist.

6. Vorrichtung nach Anspruch 5, dadurch gekennzeichnet, dass die Zwischenendlage nach jeder Umkehr des Aufwickelhubes (x) zu einer Endstellung hin bewegbar ist.

7. Vorrichtung nach Anspruch 5 oder 6, dadurch gekennzeichnet, dass einer mit der Spulenbewegung gekoppelten Schaltkulisse (37) mechanische Endschalter (18, 19) und Zwischenschalter (22) zur Begrenzung der Endstellungen und Zwischenstellungen zugeordnet sind.

8. Vorrichtung nach Anspruch 7, dadurch gekennzeichnet, dass die Endschalter (18, 19) an einer Spindel (30) angeordnet sind, welche aus zwei Abschnitten (31, 32) mit gegenläufigen Gewindesteigungen besteht.

9. Vorrichtung nach Anspruch 5 oder 6, dadurch gekennzeichnet, dass der Spulenbewegung bzw. entsprechenden Antriebselementen (34, 35) elektronische bzw. elektromechanische Weg- und/oder Winkelmesser (40, 42) zur Bestimmung der Endstellungen bzw. der Zwischenstellung zugeordnet sind.

10. Spule aus einer auf einer Hülse (2) aufgewickelten Lunte (4) und einem Luntenende (20), welches einer Spulenoberfläche nach Erreichen eines gewünschten Spulendurchmessers anliegt, dadurch gekennzeichnet, dass auf der Spulenoberfläche (27) weitere Zusatzlagen (23,24,25) aufgewickelt sind, welche mit der Spulenoberfläche (27) einen Absatz (26) und für das Luntenende (20) eine Nische (28) ausbilden.

11. Spule nach Anspruch 10, dadurch gekennzeichnet, dass der Absatz (26) senkrecht oder schräg zur Spulenoberfläche (27) verläuft.

## Claims

1. A method for producing a bobbin with a desired bobbin diameter by winding up a slubbing (4) or the like onto a tube (2) by means of a transfer element (7), whereby the transfer element (7) and the tube (2) or bobbin are moved relative with respect to one another within a winding traverse (X) limited by limit switches or the like, characterized in that after reaching the desired diameter additional layers (23, 24, 25) are wound onto the bobbin surface (27) then present, which layers form a terrace-shaped shoulder (26) in a shortened winding traverse and a niche (28) for placing a slubbing end (20) in the bobbin surface.

2. A method as claimed in claim 1, characterized in that three or an uneven plurality of additional layers (23, 24, 25) are wound up.

3. A method as claimed in claim 1 or 2, characterized in that after the winding up of the additional layers (23, 24, 25) the transfer element (7) and the bobbin are moved relative with respect to one another, so that the slubbing (4) slides into the niche (28) and remains there by forming a slubbing end remaining in the niche (28) and a slubbing tuft (21) remaining on the transfer element (7).

4. A method as claimed in claim 1 or 2, characterized in that after building the additional layers (23, 24, 25) at least one winding is produced on the original bobbin diameter before the slubbing (4) is torn off.

5. An apparatus for producing a bobbin with a desired bobbin diameter by winding up a slubbing (4) or the like onto a tube (2), in particular by means of a wing (7) and a pressing finger (12) in a prespinning device (flyer), with the wing (7) and the tube (2) or bobbin being movable relative with respect to one another within a winding traverse (X) limited by final position limiters, characterized in that between the final positions there is arranged an intermediate final position for producing additional layers (23, 24, 25) and a shoulder (26) and a niche (28), respectively.

6. An apparatus as claimed in claim 5, characterized in that the intermediate final position is movable towards a final position after every reversal of the winding traverse (x).

7. An apparatus as claimed in claim 5 or 6, characterized in that mechanical limit switches (18, 19) and intermediate switches (22) for limiting the final positions and the intermediate positions are allocated to a gear-shifting gate (37) coupled with the bobbin movement.

8. An apparatus as claimed in claim 7, characterized in that the limit switches (18, 19) are arranged on a spindle (30) which consists of two sections (31, 32) with opposite thread pitches.

9. An apparatus as claimed in claim 5 or 6, characterized in that electronic or electromechanical path and/or angle measuring means (40, 42) for defining the final positions or the intermediate positions are allocated to the bobbin movement or respective drive elements (34, 35).

10. A bobbin made from a slubbing (4) wound up on a tube (2) and a slubbing end (20) which sits close to the bobbin surface after reaching a desired bobbin diameter, characterized in that further additional layers (23, 24, 25) are wound up on the bobbin surface (27) which form a shoulder (26) with the bobbin surface (27) and a niche (28) for the slubbing end (20).

11. A bobbin as claimed in claim 10, characterized in that the shoulder (26) extends vertically or inclined to the bobbin surface (27).

## Revendications

1. Procédé pour fabriquer une bobine avec un diamètre de bobine désiré, par enroulement d'une mèche (4) ou similaire sur un fuseau (2) a l'aide d'un élément de transfert (7), et ou l'élément de transfert (7) et le fuseau (2) respectivement la bobine sont mis en mouvement relatif l'un par rapport à l'autre, à l'intérieur d'une course d'enroulement (x) délimitée par des interrupteurs de fin de course ou similaires,
caractérise par le fait que,
après que le diamètre désiré soit atteint, des couches supplémentaires (23, 24, 25) sont enroulés sur la surface de bobine (27) alors existante, lesquelles forment un palier (26) en forme de terrasse lors de la course d'enroulement raccourcie, et une niche (28) dans la surface de bobine, pour déposer une extrémité de mèche (20).

2. Procédé selon revendication 1,
caractérisé par le fait que
trois ou une pluralité impaire de couches supplémentaires (23, 24, 25) sont enroulées.

3. Procédé selon revendication 1 ou 2,
caractérisé par le fait que,
après l'enroulement des couches supplémentaires (23, 24, 25), l'élément de transfert (7) et la bobine sont mis en mouvement relatif l'un par rapport à l'autre, de sorte que la mèche (4) est glissée dans la niche (28) et y demeure sous la formation d'une extrémité de mèche restant dans la niche (28) ainsi que d'une barbe de mèche (21) restant sur l'élément de transfert (7).

4. Procédé sel on revendication 1 ou 2,
caractérisé par le fait que,
après la formation des couches supplémentaires (23, 24, 25), avant que la mèche (4) ne soit arrachée, au moins encore un enroulement est produit sur le diamètre primitif de bobine.

5. Dispositif pour fabriquer une bobine avec un diamètre de bobine désiré, par enroulement d'une mèche (4) ou similaire sur un fuseau (2), particulièrement à l'aide d'une ailette (7) et d'un doigt presseur (12) dans un arrangement de préparation au filage (banc à broches), dans lequel l'ailette (7) et le fuseau (2) respectivement la bobine peuvent être en mouvement relatif l'un par rapport à l'autre, à l'intérieur d'une course d'enroulement (x) délimitée par des limitateurs de position de fin de course,
caractérisé par le fait
qu'une position de fin de course intermédiaire supplémentaire est disposée entre les positions de fin de course, afin de produire des couches supplémentaires (23, 24, 25) et un palier (26) respectivement une niche (28).

6. Dispositif selon revendication 5,
caractérisé par le fait que
la position de fin de course intermédiaire est déplaçable vers une position de fin de course après chaque inversion de la course d'enroulement (x).

7. Dispositif selon revendication 5 ou 6,
caractérisé par le fait que
des interrupteurs de fin de course mécaniques (18, 19) et des interrupteurs Intermédiaires (22) sont adjoints à une coulisse de contact (37) accouplée avec le mouvement de la bobine, pour la délimitation des positions de fin de course et des positions intermédiaires.

8. Dispositif selon revendication 7,
caractérisé par le fait que
les interrupteurs de fin de course (18, 19) sont disposés sur une broche (30) qui est constituée de deux parties (31, 32) ayant des pas de vis en sens contraires.

9. Dispositif selon revendication 5 ou 6,
caractérisé par le fait que
des capteurs de déplacement et/ou d'angles (40, 42) électroniques ou électromécaniques servant à la détermination des positions de fin de course respectivement de la position intermédiaire, sont adjoints au mouvement de la bobine respectivement aux éléments d'entraînement correspondants (34, 35).

10. Bobine constituée d'une mèche (4) enroulée sur un fuseau (2), et d'une extrémité de mèche (20) qui s'appuie contre une surface de bobine après l'obtention d'un diamètre de bobine désiré,
caractérisée par le fait que
d'autres couches supplémentaires (23, 24, 25) sont enroulées sur la surface de bobine (27), lesquelles forment avec la surface de bobine (27) un palier (26) et une niche (28) pour l'extrémité de mèche (20).

11. Bobine selon revendication 10,
caractérisée par le fait que
le palier (26) s'étend perpendiculairement ou en biais par rapport à la surface de bobine (27).
